# EUROPÄISCHE PATENTSCHRIFT

(11) **EP 0 084 821 B1**
(45) Veröffentlichungstag und Bekanntmachung des Hinweises auf die Patenterteilung: **02.04.1986**
(21) Anmeldenummer: 83100271.2
(22) Anmeldetag: 14.01.1983
(51) Int. Cl.: B65B 61/00

(54) **Verfahren und Mittel zum Beduften von Verpackungsmaterial sowie Verwendung einer Duftstoffpaste**
Method and means for perfuming packaging material, and application of a perfume paste
Procédé et moyen pour parfumer du matériau d'emballage et application d'une pâte à parfum

(30) Priorität: 22.01.1982 DE 3201941
(43) Veröffentlichungstag der Anmeldung: 03.08.1983
(73) Patentinhaber: Henkel Kommanditgesellschaft auf Aktien, 40191 Düsseldorf (DE)
(72) Erfinder: Altenschöpfer, Theodor, D-4000 Düsseldorf 13 (DE); Giesen, Walter, D-5657 Haan (DE); Schumann, Klaus, Dr., D-4606 Erkrath (DE); Streschnak, Benno, Dr., D-4150 Krefeld (DE)

## Beschreibung

Die Erfindung betrifft ein Verfahren zum Beduften von Verpackungsmaterial durch unmittelbares Auftragen von Duftstoffen auf dieses Material (EP-A-4463). Sie betrifft ferner ein Mittel zum Beduften von Verpackungsmaterial und die Verwendung einer Duftstoffpaste nach dem vorerwähnten Verfahren.

Wasch- und Reinigungsmittel werden üblicherweise in parfümierter Form angeboten. Hierbei sind die Duftstoffe in der Regel unmittelbar im Produkt enthalten, so dass der Verbraucher das Dufterlebnis sowohl beim Öffnen der Verpackung als auch bei Anwendung der Produkte hat.

Duftstoffe sind jedoch gegenüber einer Vielzahl von Inhaltsstoffen von Wasch- und Reinigungsmitteln instabil. Das gilt zum Beispiel für Chlor als Hypochlorit oder gebunden an organische Chlorträger, wie Natriumdichlorisocyanurat und Trichlorisocyanursäure. Auch Perborat in Kombination mit Bleichaktivatoren kann die Stabilität von Duftstoffen negativ beeinflussen. Diese Nachteile können gemäss EP-OS 4463 durch Beduften des Verpackungsmaterials, also insbesondere des als Verpackung verwendeten Kartons, vermieden werden. Ein direkter Kontakt der Duftstoffe mit den störenden Inhaltsstoffen findet dann praktisch nicht statt. Vorzugsweise werden die Duftstoffe im inneren oberen Teil der Verpackung mit dem Ziel eines Aufsaugens im Kartonmaterial aufgetragen.

Ein Verfahren zum Imprägnieren von Karton mit flüssigen Duftstoffen ist bekannt aus EP-A-4463.

In der Praxis hat sich gezeigt, dass viele Kartonmaterialien durch Tropfen oder Sprühen aufgebrachte Duftstoffe nur langsam in sich aufnehmen. Die Duftstoffe verlaufen daher «nasenförmig», und es entstehen sichtbare Flecken. Ferner treten beim Versprühen der Duftstoffe und der damit verbundenen Duftstoffvernebelung erhebliche Duftstoffverluste auf, wodurch nicht nur die Wirtschaftlichkeit des Verfahrens herabgesetzt sondern auch eine starke, für das Bedienungspersonal nicht zumutbare Geruchsbelästigung der Umgebung der Beduftungsanlagen verursacht wird. Schliesslich lassen sich die Duftstoffe nach dem bisherigen Verfahren nicht in einer aus optischen Gründen gewünschten, genau placierten Weise verteilen.

Aus DE-C-819 846 ist es ferner bekannt, Flüssigkeiten allgemein durch einen Zusatz von Pasten bildenden Stoffen zu verfestigen. Diese Möglichkeit wird empfohlen in der Anwendung bei Schmiermitteln Cremes und dgl. Der Erfindung liegt demgegenüber die Aufgabe zugrunde, ein Verfahren zum Beduften von Verpackungsmaterialien zu schaffen, welches ohne die Gefahr einer unerwünschten Fleckenbildung und ohne nennenswerte Duftstoffverluste eine exakte Placierung des Duftstoffs gewährleistet. Die erfindungsgemässe Lösung besteht in den anspruchsgemässen Verfahrensmassnahmen.

Dadurch, dass erfindungsgemäss nicht der reine flüssige, niedrigviskose Duftstoff auf das Verpakkungsmaterial aufgebracht wird, sondern höherviskose Duftstoffpasten mit bevorzugt thixotropen Eigenschaften verwendet werden, wird ein fleckenfreies sowie praktisch verlustfreies Beduften des Verpackungsmaterials mit genau vorherbestimmt placierter Duftstoffauftragung ermöglicht.

Als Zuschläge bzw. Geliermittel werden vorzugsweise Kieselsäuren oder organisch modifizierte Schichtsilikate verwendet. Diese im anderen Zusammenhang zum Verfestigen bzw. Verdicken von flüssigen bzw. weichen Stoffen - auch in DE-PS 819 846 und 870 242 - als Mittel zum Herstellen von Pasten mit thixotropen Eigenschaften bereits bekannten Stoffe werden vorzugsweise in Mengen von 1 bis 20%, insbesondere 2,5 bis 15%, in die Dufstoffe eingearbeitet.

Das Einarbeiten der Zuschläge, wie Kieselsäure bzw. Schichtsilikat, in Duftstoffe erfolgt vorteilhaft mit Hilfe von Rührwerken, die hohe Scherkräfte ausüben. Die Endviskosität der dabei entstehenden Duftstoffpasten hängt ab vom Verhältnis der Menge an Duftstoff zur Zuschlagmenge. Zum weiteren Beeinflussen der Viskosität können den Duftstoffen Lösungsmittel mit unterschiedlicher Polarität zugesetzt werden. Der Begriff «Duftstoff» umfasst im Rahmen der Erfindung einzelne Duftstoffe als auch Duftstoffkombinationen. Ähnliches gilt für die Begriffe «Kieselsäure» und «Schichtsilikat».

Durch die Erfindung wird ferner ein Mittel - also eine Duftstoffpaste - zum Beduften von Verpackungsmaterial entsprechend dem erfindungsgemässen Verfahren geschaffen. Dieses Mittel ist gekennzeichnet durch die Zusammensetzung aus Duftstoff und einem darin eingearbeiteten, die Pastenbildung fördernden sowie die Viskosität des Duftstoffs erhöhenden organischen, modifizierten Schichtsilikat als Geliermittel in Form einer Duftstoffpaste. Vorzugsweise soll die erfindungsgemässe Duftstoffpaste thixotrope Eigenschaften besitzen und als Geliermittel Kieselsäure oder organisch modifiziertes Schichtsilikat, in den vorher angegebenen Mengenverhältnissen, enthalten.

Schliesslich wird die erfindungsgemässe Lösung gekennzeichnet durch die Verwendung einer durch Einarbeiten eines Duftstoffs in ein die Pastenbildung förderndes sowie die Viskosität erhöhendes Geliermittel hergestellten Duftstoffpaste, insbesondere mit thixotropen Eigenschaften, zum Beduften von Verpackungsmaterial durch Auftragen auf dieses Material entsprechend dem erfindungsgemässen Verfahren. Vorteilhaft ist dabei, dass die Geliermittel, insbesondere die Schichtsilikate, Duftstoffe aufnehmen und so mit einer damit verbundenen Wechselwirkung von Duftstoff einerseits und Geliermittel bzw. Zuschlag andererseits zu einer verzögerten Duftstoffabgabe führen. Dies ergibt - besonders bei Verwendung von Schichtsilikat als Zuschlag - verlängerte Zeiten der Duftstoffwahrnehmung an den mit der Duftstoffpaste beschichteten Verpackungsmaterialien.

Anhand von Beispielen und der schematischen Darstellung in der Zeichnung werden weitere Einzelheiten der Erfindung erläutert.

Es zeigen:
Fig. 1 eine Einrichtung zum Duftpastenauftrag auf Behältnisse in einem horizontalen Schnitt;
Fig. 2 die Einrichtung von Fig. 1 in einem vertikalen Schnitt; und
Fig. 3 eine Seitenansicht einer Einrichtung zum Duftstoffauftrag auf Pakete.

Als Geliermittel werden bevorzugt pyrogene, d.h. durch Flammenhydrolyse von Siliziumtetrachlorid in der Knallgasflamme hergestellte Kieselsäuren verwendet. Eine solche sehr reine, hochdisperse Kieselsäure definierter Teilchengrösse und chemischer Zusammensetzung wird von der Firma Degussa unter der Bezeichnung «Aerosil 200» vertrieben. Dieses besonders für die Thixotropierung, Verdickung oder Verstärkung entwickelte Material besitzt eine BET-Oberfläche von etwa 200 m²/g. Für die erfindungsgemässen Dufstoffpasten eignen sich als Geliermittel auch ausgezeichnet organisch modifizierte Schichtsilikate, z.B. das unter der Bezeichnung «Bentone 34» von der Firma Titangesellschaft mbH vertriebene Dimethyldioctadecylammonium-Montomorillonit. Duftstoffpasten mit den erfindungsgemäss gewünschten Eigenschaften und den Duftstoffnoten A = Zitrus und B = Apfel werden in der folgenden Tabelle zusammengestellt:

Die in der Tabelle angegebenen Werte der Viskosität wurden nach Epprecht bestimmt. Bei einer Rührzeit von drei Minuten wurde bei den Beispielen 1 bis 4 und 7 ein Ultra Turrax sowie in den Beispielen 5, 6 und 8 ein einfacher Flügelrührer mit 250 U/min verwendet.

Erfindungsgemäss werden die Duftstoffpasten, beispielsweise durch Sprühen, Rakeln oder Streichen, auf das jeweilige Verpackungsmaterial aufgetragen. Grosstechnisch kann Duftpaste beim Beduften von Behältnissen aus Pappe gemäss Fig. 1 und 2 vorzugsweise aufgetragen werden, indem das jeweilige Behältnis 1 mit der offenen Seite nach oben auf einer Transportrichtung 2 einer Maschine 3 zugeführt und von dieser kontinuierlich in eine Kreisbahn 4 eingeleitet wird. Dort kann dann zweckmässig eine Beduftungseinrichtung 5 so in das Behältnis 1 eintauchen, dass ein Duftstoffpasten-Auftrag mit Hilfe einer zwei jeweils um 180°C gegeneinander versetzte Düsen 7 besitzenden Auftragsvorrichtung 6, auszuführen ist. Auf diese Weise kann die Duftstoffpaste mit einem Druck von 1 bis 3 bar bei einer Kreisbewegung von 180° auf die Behältniswand so aufgetragen werden, dass ein eng begrenzter Duftpastenstreifen am gesamten inneren Behältnisumfang entsteht. Nach dem bei laufender Maschine durchzuführenden Auftragen der Paste kann die Auftragseinrichtung 6 wieder aus dem Behältnis 1 ausgefahren und diese weitertransportiert sowie an ein Transportband 8 abgegeben werden. Selbstverständlich kann die Drehbewegung bei stillstehender Düse auch durch Verdrehen des Behältnisses bewirkt werden.

In ähnlicher Weise automatisch lässt sich das Beduften von Paketen, insbesondere quaderförmigen Kartons, ausführen. Gemäss Fig. 3 werden dabei die Pakete 10 mit geöffneten Verschlussklappen 11 auf einer durchlaufenden oder getakteten zu einer Abfüllanlage 12 gehörenden Transporteinrichtung mit Bodenführung 13 und Becherkette 14 einer Auftragsvorrichtung 15 zugeführt. Die in Laufrichtung 16 hintere Verschlussklappe wird dabei von einer mit der Duftpaste beaufschlagten Auftragswalze 17 berührt und abgefahren. Die Auftragswalze 17 beschreibt bei dieser Arbeit eine Kurve 18 in der Art, dass sie zunächst in das Paket 10 eintaucht, an der hinteren Verschlussklappe 11 entlang wieder aus dem Paket 10 herausläuft, im weiteren Verlauf an einem mit Duftpaste gefüllten Behälter 19 entlangläuft, von diesem wieder mit Paste versorgt wird, um anschliessend erneut in das Paket einzutauchen. Diese Bearbeitung lässt sich, insbesondere bei Anschluss an die Hauptantriebswelle der Verpackungsmaschine, mit hoher Leistung ausführen.

### Praxisbeispiele:

### Beispiel 1

Senkrecht stehende Behältnisse aus mehr oder weniger saugfähigen Materialien (z.B. Pappe) mit Durchmesser 225 mm und Höhe 220 mm werden unter eine drehbare Sprühdüse gebracht. Mit einem Druck zwischen 1 und 2 bar werden 0,5 Gramm des Duftstoffs der Duftnote A (Zitrone) in einem Segment von 360° des Behältnisses 2 cm unterhalb des Behältnisrandes eingedüst. Bedingt durch das Verlaufen und zusätzliche Vernebeln des Duftstoffs lässt sich die gewünscht placierte Beaufschlagung der Pappe mit Duftstoffen nicht realisieren. Die Geruchsbelästigung der Umgebung ist erheblich.

### Beispiel 11

Senkrecht stehende Behältnisse aus mehr oder weniger saugfähigen Materialien (z.B. Pappe) mit Durchmesser 225 mm und Höhe 220 mm werden unter eine drehbare Sprühdüse transportiert. Mit einem Druck von 1,5 bar werden 0,6 Gramm der Duftstoffpasten aus Beispiel der vorstehenden Tabelle aufgebracht. Am Umfang des oberen Trommelrandes bildet sich eine eng begrenzte Duftstoff-Pastenschicht. Der Duftstoff verläuft nicht und wird lokal begrenzt von der Pappe aufgenommen. Eine übermässige Beduftung der Anlage tritt nicht ein.

### Beispiel 111

Ein Behältnis aus mehr oder weniger saugfähigen Materialien (z.B. Pappe) wird wie in Beispiel 11 bei Verwendung von 0,5 Gramm Duftpasten aus der vorstehenden Tabelle Beispiel 8 mit einem Sprühdruck von 1,0 bar behandelt. Der Auftrag ist wiederum einwandfrei; auch die Umwelt wird nicht unzumutbar belastet.

«Verfahren und Mittel zum Beduften von Verpackungsmaterial sowie Verwendung einer Duftstoffpaste»

## Patentansprüche

1. Verfahren zum Beduften von Verpackungsmaterial durch unmittelbares Auftragen von Duftstoffen auf die, die Innenseite der fertigen Verpackung bildende Oberfläche oder Teile dieser Oberfläche, dadurch gekennzeichnet, dass der Duftstoff vor dem Auftragen in eine höherviskose Paste verarbeitet und in Form der Paste auf das Verpackungsmaterial aufgetragen wird, wobei die Duftstoffpaste durch Abrollen einer Auftragswalze (17) an einer Abgabestelle eines Vorratsbehälters (19) auf die Walze (17) übertragen und von dieser durch Abrollen an den zu beduftenden Bereich des Verpackungsmaterials, insbesondere an eine Verschlussklappe (11) eines Pakets (10), abgegeben wird.

2. Verfahren nach Anspruch 1, dadurch gekennzeichnet, dass der Duftstoff durch Vermischen mit einem Zuschlag bzw. Geliermittel, zu einer Paste mit thixotropen Eigenschaften verarbeitet wird.

3. Verfahren nach Anspruch 1 oder 2, dadurch gekennzeichnet, dass der Duftstoff mit Kieselsäure als Zuschlag geliefert wird.

4. Verfahren nach Anspruch 1 oder 2, dadurch gekennzeichnet, dass der Duftstoff mit organischem modifiziertem Schichtsilikat als Zuschlag geliert wird.

5. Verfahren nach Anspruch 3 oder 4, dadurch gekennzeichnet, dass die Kieselsäure bzw. das Schichtsilikat in einer Menge von 1 bis 20%, insbesondere 2,5 bis 15%, in den Duftstoff eingearbeitet werden.

6. Verfahren nach einem oder mehreren der Ansprüche 1 bis 5, dadurch gekennzeichnet, das der Zuschlag mit Hilfe eines hohe Scherkräfte ausübenden Rührwerks in den Duftstoff eingearbeitet wird.

7. Verfahren nach einem oder mehreren der Ansprüche 1 bis 6, dadurch gekennzeichnet, dass die Viskosität der Duftstoffpaste durch Zusatz von Lösungsmitteln unterschiedlicher Polarität zu den Duftstoffen beeinflusst wird.

8. Mittel enthaltend einen Zusatz von Pasten bildenden Stoffen zu dem flüssigen Duftstoff, gekennzeichnet durch die Zusammensetzung aus Duftstoff und einem darin eingearbeiteten, die Pastenbildung fördernden sowie die Viskosität des Duftstoffs erhöhenden organischen, modifizierten Schichtsilikat als Geliermittel in Form einer Duftstoffpaste zum Beduften von Verpackungsmaterial gemäss dem Verfahren nach Anspruch 1.

9. Mittel nach Anspruch 8 gekennzeichnet durch thixotrope Eigenschaften.

10. Mittel nach Anspruch 8 oder 9, dadurch gekennzeichnet, dass es als Geliermittel Kieselsäure enthält.

11. Mittel nach einem oder mehreren der Ansprüche 8 bis 10 gekennzeichnet durch einen Anteil von 1 bis 20%, insbesondere 2,5 bis 15%, der Kieselsäure bzw. des Schichtsilikats im Duftstoff.

12. Verwendung einer durch Einarbeiten eines Duftstoffs in ein die Pastenbildung förderndes sowie die Viskosität erhöhendes Geliermittel hergestellten Duftstoffpaste, insbesondere mit thixotropen Eigenschaften, zum Beduften von Verpackungsmaterial durch Auftragen auf dieses Materials gemäss dem Verfahren nach Anspruch 1.

## Claims

1. Method forthe perfuming of packaging material by direct application of scent substances onto the surface forming the inside of the finished packaging or onto parts of this surface, characterised thereby, that the scent substance is processed into a more highly viscous paste before the application and applied in the form of the paste onto the packaging material, wherein the scent substance paste is transferred through rolling of an applicator roller (17) along a delivery place of a reservoir container (19) onto the roller (17) and delivered by this through rolling along to that region of the packaging material, which is to be perfumed, in particular to a closure cap (11) of a packet (10).

2. Method according to claim 1, characterised thereby, that the scent substance is processed through intermixing with an additive or a gelling agent into a paste with thixotropic properties.

3. Method according to claim 1 or 2, characterised thereby, that the scent substance is supplied with silicic acid as additive.

4. Method according to claim 1 or 2, characterised thereby, that the scent substance is gelled with organic modified stratified silicate as additive.

5. Method according to claim 3 or 4, characterised thereby, that the silicic acid or the stratified silicate are worked in a quantity of 1 to 20%, in particular of 2.5 to 13%, into the scent substance.

6. Method according to one or more of the claims 1 to 5, characterised thereby, that the additive is worked into the scent substance with the aid of a stirring mechanism exerting great shear forces.

7. Method according to one or more of the claims 1 to 6, characterised thereby, that the viscosity of the scent substance paste is influenced by addition of solvents of different polarity to the scent substances.

8. Means containing an addition of paste-forming substances to the liquid scent substance, characterised by the composition of scent substance and an organic modified stratified silicate, which is worked into this and promoting the paste formation as well as increasing the viscosity of the scent substance, as gelling agent in the form of a scent substance paste for the perfuming of packaging material by the method according to claim 1.

9. Means according to claim 8, characterised by thixotropic properties.

10. Means according to claim 8 or 9, characterised thereby, that it contains silicic acid as gelling agent.

11. Means according to one or more of the claims 8 to 10, characterised by a proportion of 1 to 20%, in particular of 2.5 to 15%, of the silicic acid or the stratified silicate in the scent substance.

12. Use of a scent substance paste, in particular with thixotropic properties, produced by working a scent substance into a gelling agent promoting the paste formation as well as increasing the viscosity, for the perfuming of packaging material through application onto this material by the method according to claim 1.

## Revendications

1. Procédé pour parfumer de la matière d'emballage par application directe de parfums sur la surface formant le côté intérieur de l'emballage fini ou sur des parties de cette surface, caractérisé par le fait que l'on transforme le parfum avant son application en une pâte très visqueuse et qu'on l'applique sous cette forme de pâte sur la matière d'emballage, la pâte de parfum étant transférée, par un rouleau applicateur (17) la recevant sur un endroit de sortie d'un réservoir (19) et de ce rouleau, par le roulement de celui-ci, sur la zone à parfumer de la matière d'emballage, en particulier sur un rabat de fermeture (11) d'un paquet (10).

2. Procédé selon la revendication 1, caractérisé par le fait que l'on transforme le parfum, par mélange avec un agrégat ou un agent de gélification, en une pâte ayant des propriétés thixotropes.

3. Procédé selon l'une ou l'autre des revendications 1 ou 2, caractérisé par le fait que le parfum est gélifié par mélange à de la silice en tant qu'agrégat.

4. Procédé selon l'une ou l'autre des revendications 1 ou 2, caractérisé par le fait que l'on gélifie le parfum avec du phyllosilicate organique modifié en tant qu'agrégat.

5. Procédé selon l'une ou l'autre des revendications 3 ou 4, caractérisé par le fait que l'on incorpore au parfum la silice ou le phyllosilicate à raison de 1 à 20%, en particulier de 2,5 à 15%.

6. Procédé selon l'une quelconque des revendications 1 à 5, caractérisé par le fait que l'on incorpore l'agrégat au parfum à l'aided'un agitateur exerçant de grandes forces de cisaillement.

7. Procédé selon l'une quelconque des revendications 1 à 6, caractérisé par le fait que l'on influence la viscosité de la pâte de parfum par addition aux parfums de solvants de différentes polarités.

8. Agent contenant une addition de corps formant des pâtes au parfum liquide, caractérisé par la composition formée de parfum et, en tant qu'agent gélifiant, d'un phyllosilicate organique modifié incorporé à celui-ci, favorisant la formation de pâte et élevant la viscosité du parfum, sous la forme d'une pâte de parfum servant à parfumer de la matière d'emballage selon le procédé défini dans la revendication 1.

9. Agent selon la revendication 8, caractérisé par le fait qu'il possède des propriétés thixotropes.

10. Agent selon l'une ou l'autre des revendications 8 ou 9, caractérisé par le fait qu'il contient de la silice en tant qu'agent gélifiant.

11. Agent selon l'une quelconque des revendications 8 à 10, caractérisé par le fait qu'il contient une proportion de 1 à 20%, en particulier de 2,5 à 15% de silice ou de phyllosilicate dans le parfum.

12. Utilisation d'une pâte de parfum, en particulier à propriétés thixotropes, caractérisé par le fait que cette pâte est préparée par incorporation d'un parfum à un agent gélifiant favorisant la formation de pâte et élevant la viscosité, pour parfumer de la matière d'emballage par application sur cette matière selon le procédé défini dans la revendication 1.
